# EUROPÄISCHE PATENTSCHRIFT

(11) **EP 1 666 671 B1**
(45) Veröffentlichungstag und Bekanntmachung des Hinweises auf die Patenterteilung: **04.11.2015**
(21) Anmeldenummer: 04028687.4
(22) Anmeldetag: 03.12.2004
(51) Int. Cl.: E02D 17/13, E02F 3/20

(54) **Schlitzwandfräse**
Milling device for trench walls
Fraise pour paroi moulée

(43) Veröffentlichungstag der Anmeldung: 07.06.2006
(73) Patentinhaber: BAUER Maschinen GmbH, 86529 Schrobenhausen (DE)
(72) Erfinder: Arzberger, Maximilian, 86568 Igenhausen (DE); Seitle, Ignaz, 86668 Karlshuld (DE)
(74) Vertreter: Wunderlich, Rainer

(56) Entgegenhaltungen:
- EP-A- 0 518 293
- DE-A1- 19 652 022

## Beschreibung

Die Erfindung betrifft eine Schlitzwandfräse mit einem Fräsrahmen, mindestens einem Lagerschild, der am Fräsrahmen angeordnet ist, mindestens einer am Lagerschild angeordneten Achse, mindestens einem Fräsrad mit einer Fräsradnabe, welche über mindestens ein Lager drehbar an der Achse gelagert ist, einer Antriebseinrichtung zum drehenden Antreiben des mindestens einen Fräsrades, einem oben am Lagerschild angeordneten Antriebsstrang und mindestens einem zwischen dem Lagerschild und dem Fräsrad angeordneten Dichtungselement zum Abdichten des Lagers gegenüber der Umgebung der Schlitzwandfräse.

Eine Schlitzwandfräse nach dem Oberbegriff von Anspruch 1 ist beispielsweise aus der DE 196 52 022 C2 bekannt. Bei dieser bekannten Schlitzwandfräse ist ein Fräsradantrieb zum drehenden Antreiben der Fräsräder oberhalb des Lagerschildes am Fräsrahmen angeordnet. Zur Drehmomentübertragung vom Fräsradantrieb zu den Fräsrädern ist eine Antriebswelle vorgesehen, die in einem rohrartig ausgebildeten Antriebsstrang im Lagerschild verläuft.

Aus der EP-A-0 518 293 ist ein Fräsrahmen für eine Schlitzwandfräse mit ölgeschmierten Lagerdichtungen für die Fräsräder und mit einer geregelten hydraulischen Druckausgleichsvorrichtung für die Lagerdichtungen beschrieben. Die Lagerdichtungen sind über Leitungen mit einem druckfesten Ölreservoir verbunden, wobei vertikal unter dem Ölreservoir ein Pufferraum vorhanden ist, der nach unten offen und mit Luft gefüllt ist, wobei er dem Außendruck ausgesetzt ist. Das Ölreservoir und der Pufferraum sind über einen längsverschiebbaren Kolben miteinander verbunden und der Kolben ist mit einer Druckfeder in Richtung auf das Ölreservoir vorgespannt.

**Aufgabe** der Erfindung ist es, eine besonders zuverlässige und wirtschaftlich betreibbare Schlitzwandfräse anzugeben.

Die Aufgabe wird erfindungsgemäß durch eine Schlitzwandfräse mit den Merkmalen des Anspruchs 1 gelöst. Bevorzugte Ausführungsbeispiele sind in den abhängigen Ansprüchen angegeben.

Die erfindungsgemäße Schlitzwandfräse weist mindestens eine Schmiereinrichtung auf zum Zuführen von Schmiermittel an das Dichtungselement, und weist eine Schmiermitteleinführöffnung auf, die oberhalb des Fräsrades angeordnet ist.

Ein Grundgedanke der Erfindung kann darin gesehen werden, eine Schmiereinrichtung zum Schmieren des Dichtungselementes vorzusehen, wobei die Schmiereinrichtung eine Einführöffnung für Schmiermittel aufweist, die in einem von der Fräsradnabe beabstandeten Bereich angeordnet ist. Eine solche Anordnung der Schmiermitteleinführöffnung ist insbesondere dann vorteilhaft, wenn das Dichtungselement vom Fräsrad und/oder vom Lagerschild zur Umgebung hin überdeckt wird. Wird in diesem Fall eine Schmiereinrichtung, beispielsweise ein Schmiernippel, mit einer Schmiermitteleinführöffnung unmittelbar am Dichtungselement vorgesehen, so ist es zum Zuführen von frischem Schmiermittel erforderlich, das Fräsrad von der Fräsradnabe zumindest teilweise zu demontieren, was mit unerwünschten Stillstandszeiten und einem vergleichsweise hohen Arbeitaufwand einhergeht. Im Gegensatz hierzu kann bei der erfindungsgemäßen Anordnung der Schmiermitteleinführöffnung Schmiermittel ohne Demontage des Fräsrades und/oder des Lagerschildes in die Schmiereinrichtung eingeführt werden, wodurch ein besonders wenig arbeitsaufwändiger und somit wirtschaftlicher Betrieb der Schlitzwandfräse ermöglicht wird. Darüber hinaus erlaubt die erfindungsgemäße Anordnung der Schmiermitteleinführöffnung auch eine kontinuierliche Zufuhr von Schmiermittel in die Schmiereinrichtung, wodurch eine besonders zuverlässige Schmierung des Dichtungselementes und somit ein besonders zuverlässiger Fräsbetrieb ermöglicht wird. Erfindungsgemäß kann das Schmiermittel bei drehendem Getriebe und/oder Fräsrad, insbesondere im Fräsbetrieb, zugeführt werden, was eine besonders gleichmäßige Verteilung des Schmiermittels am Dichtungselement auch bei geringen Einpressdrücken ermöglicht. Örtliche Überlastungen am Dichtungselement können dadurch weitgehend vermieden werden. Bei dem Schmiermittel kann es sich beispielsweise um ein Öl und/oder um ein Fett handeln.

Unter dem Antriebsstrang kann erfindungsgemäß insbesondere eine zwischen dem Fräsrahmen und dem Lagerschild angeordnete Einrichtung verstanden werden, die zum Zuführen von Antriebsenergie vom Fräsrahmen an das Fräsrad dient. Hierzu kann im Antriebsstrang beispielsweise eine Antriebswelle vorgesehen sein, die einen am Fräsrahmen angeordneten Antriebsmotor mit dem Fräsrad verbindet. Alternativ oder zusätzlich können im Antriebsstrang auch Hydraulikdruckleitungen zur Versorgung eines am Lagerschild angeordneten Antriebsmotors für das Fräsrad vorgesehen sein. Der Antriebsstrang kann als Ausnehmung, beispielsweise als Bohrung, im Lagerschild ausgebildet sein.

Eine konstruktiv besonders einfache Schlitzwandfräse ist nach der Erfindung dadurch gegeben, dass die Schmiereinrichtung zumindest einen Schmiermittelzuführkanal aufweist, an dem endseitig die Schmiermitteleinführöffnung angeordnet ist, wobei der Schmiermittelzuführkanal zumindest abschnittsweise entlang des Antriebsstranges im Lagerschild verläuft. Bei einer besonders einfach herzustellenden Schlitzwandfräse weist der Schmiermittelzuführkanal eine Bohrung auf, die in den Lagerschild eingebracht ist. Vorteilhafterweise erstreckt sich die Bohrung dabei vom Umfang des Lagerschildes in Richtung auf die Achse. An der Schmiermitteleinführöffnung kann eine Anschlusseinrichtung für eine Schmiermittelfördereinrichtung, beispielsweise eine Pumpe, vorgesehen sein. Insbesondere kann die Anschlusseinrichtung als Schlauchanschluss zum Anschluss eines Schmiermittelschlauches ausgebildet sein.

Der Schmiermittelzuführkanal kann insbesondere achsparallel zum Antriebsstrang angeordnet sein, welcher beispielsweise im Querschnitt zumindest abschnittsweise kreisrund, viereckig oder sechseckig ausgebildet sein kann. Für einen besonders einfachen Zugang zur Schmiermitteleinführöffnung kann jedoch bevorzugt vorgesehen sein, dass der Schmiermittelzuführkanal einen spitzen Winkel mit dem Antriebsstrang einschließt. Vorzugsweise beträgt dieser Winkel zwischen 10 und 45°, bevorzugt zwischen 18 und 28°, insbesondere 22,5°. Um die Zugänglichkeit der Schmiermitteleinführöffnung weiter zu verbessern, ist vorzugsweise vorgesehen, dass diese unterhalb einer Stirnseite des Rahmens angeordnet ist.

Eine bevorzugte Ausführungsform der Erfindung besteht darin, dass die Schmiermitteleinführöffnung am Umfang des Lagerschildes angeordnet ist. Durch eine solche Anordnung der Schmiermitteleinführöffnung wird die Schmiermittelzufuhr in den Schmiermittelzuführkanal und somit an das Dichtungselement weiter vereinfacht. Unter dem Umfang des Lagerschildes kann erfindungsgemäß eine Außenseite des Lagerschildes verstanden werden, die den Lagerschild, insbesondere um eine Drehachse des mindestens einen Fräsrades herum, umläuft. Das Lagerschild kann auch als Frässchild bezeichnet werden.

Eine besonders zuverlässige Schlitzwandfräse ist dadurch gekennzeichnet, dass die Schmiereinrichtung zumindest einen bevorzugt zumindest annähernd parallel zur Achse verlaufenden Schmiermittelauslaufkanal aufweist, an dem endseitig und insbesondere oberhalb des Dichtungselementes eine Auslauföffnung für das Schmiermittel vorgesehen ist. Der Schmiermittelauslaufkanal steht geeigneterweise mit dem Schmiermittelzuführkanal und/oder der Schmiermitteleinführöffnung in Leitungsverbindung. Vorteilhafterweise ist die Auslauföffnung in einem oberen Bereich des Lagerschildes oberhalb der Achse angeordnet. Bei einer solchen Anordnung kann sich das Schmiermittel beim Betrieb des Fräsrades besonders wirksam am Dichtungselement verteilen und somit eine besonders gute Schmierung gewährleisten. Grundsätzlich kann die Auslauföffnung für das Schmiermittel außerhalb eines Dichtraumes, d.h. außerhalb eines solchen Raumes vorgesehen sein, der durch das Dichtungselement von der Umgebung der Schlitzwandfräse abgetrennt wird. In diesem Dichtraum ist das mindestens eine Lager angeordnet. Die Auslauföffnung kann aber auch innerhalb des Dichtraums angeordnet sein. Sofern sich die Auslauföffnung außerhalb des Dichtraums befindet, ist diese geeigneterweise in einem oberen Bereich des Dichtungselementes vorgesehen. Ist die Auslauföffnung hingegen im Inneren des Dichtraums vorgesehen, so ist diese geeigneterweise in einem unteren Bereich des Dichtungselementes angeordnet. Der Schmiermittelauslaufkanal weist vorteilhafterweise eine Bohrung auf, die für besonders kurze Leitungswege geeigneterweise zumindest annähernd parallel zur Achse des Lagerschildes verläuft.

Besonders vorteilhaft ist es, dass zwischen dem Schmiermittelzuführkanal und dem Schmiermittelauslaufkanal ein stufenartig ausgebildeter Schmiermittelzwischenkanal angeordnet ist. Der Schmiermittelzwischenkanal kann mehrere, insbesondere bereichsweise verschlossene Bohrungen aufweisen, die ineinander einmünden. Durch die stufenartige Ausbildung des Schmiermittelzwischenkanals kann dieser von Antriebseinrichtungen und/oder dem Getriebe des Lagerschildes beabstandet vorgesehen werden. Vorteilhafterweise verläuft der Schmiermittelzwischenkanal abschnittsweise parallel zum Schmiermittelzuführkanal und/oder dem Schmiermittelauslaufkanal.

Zum Zuführen von Antriebsenergie an das Fräsrad können am Antriebsstrang beispielsweise elektrische Leitungen, hydraulische Leitungen und/oder sonstige Druckmittelleitungen vorgesehen sein. In diesem Fall kann der Antriebsmotor am, insbesondere im Lagerschild vorgesehen sein. Besonders bevorzugt ist es jedoch, dass im Antriebsstrang eine Antriebswelle zum drehenden Antreiben des mindestens einen Fräsrades vorgesehen ist. In diesem Fall kann der Antriebsmotor für die Fräsräder vom Lagerschild beabstandet, insbesondere am Fräsrahmen vorgesehen sein, wobei die Antriebswelle zur Drehmomentübertragung vom Antriebsmotor zum Fräsrad dient. Gemäß dieser Ausführungsform kann der Lagerschild besonders kompakt ausgeführt werden.

Für eine besonders effektive Schmierung ist die Auslauföffnung bevorzugt länglich, insbesondere ringsegmentartig oder ringartig am Dichtungselement entlang ausgeführt. Es können auch mehrere Auslauföffnungen am Dichtungselement vorgesehen werden.

Eine besonders kostengünstige und zuverlässige Schlitzwandfräse kann dadurch erhalten werden, dass das Dichtungselement zwischen dem Lagerschild und der Fräsradnabe angeordnet ist. Gemäß dieser Ausführungsform kann das Dichtungselement besonders klein und somit kostengünstig gehalten werden. Daneben sind auch der Dichtraum und die Dichtfläche besonders klein, was die Zuverlässigkeit der erfindungsgemäßen Schlitzwandfräse weiter erhöht. Das Dichtungselement kann grundsätzlich aber auch im Bereich des Fräsradumfanges vorgesehen sein.

Besonders vorteilhaft ist es, dass das Dichtungselement mindestens einen Dichtring aufweist, der bevorzugt koaxial zur Achse angeordnet ist. Das Dichtungselement kann beispielsweise als Lamellendichtung oder Labyrinthdichtung ausgebildet sein.

Die Zuverlässigkeit der erfindungsgemäßen Schlitzwandfräse kann weiter dadurch erhöht werden, dass das Dichtungselement zumindest zwei, insbesondere stirnseitig gegenüberliegende Dichtringe aufweist, von denen einer am Fräsrad und der andere am Lagerschild angeordnet ist. Gemäß dieser Ausführungsform sind also zwei korrespondierende Dichtringe vorgesehen, die beim Betrieb der Schlitzwandfräse aneinander anliegen. Grundsätzlich können die Dichtringe aber auch gegeneinander versetzt vorgesehen sein. Es können auch weitere Dichtringe vorgesehen sein.

Ein besonders schneller Fräsvortrieb kann dadurch erhalten werden, dass beiderseits des Lagerschildes jeweils ein Fräsrad, insbesondere koaxial, vorgesehen ist, wobei jedes Fräsrad eine eigene Schmiereinrichtung aufweist. Geeigneterweise weist die Schlitzwandfräse zwei oder vier solcher Lagerschilde mit jeweils zwei Fräsrädern auf. Vorteilhafterweise sind dabei zwei Lagerschilde bodenseitig am Fräsrahmen und fakultativ zwei weitere Fräsräder oberseitig am Fräsrahmen vorgesehen. Grundsätzlich können aber beliebig viele Fräsräder vorgesehen sein. Neben vollständig separaten Schmiereinrichtungen für die Fräsräder können die Schmiereinrichtungen auch gemeinsame Elemente, beispielsweise einen gemeinsamen Schmiermittelzuführkanal und/oder eine gemeinsame Schmiermitteleinführöffnung, aufweisen.

Die Erfindung wird nachfolgend anhand bevorzugter Ausführungsbeispiele näher erläutert, die schematisch in den Figuren dargestellt sind. In den Figuren zeigen:
- Fig. 1: einen Längsschnitt einer erfindungsgemäßen Schlitzwandfräse;
- Fig. 2: einen Längsschnitt C-C der Schlitzwandfräse aus Fig. 1;
- Fig. 3: einen Längsschnitt D-D der Schlitzwandfräse aus Fig. 1;
- Fig. 4: einen Längsschnitt E-E der Schlitzwandfräse aus Fig. 1; und
- Fig. 5: einen Längsschnitt E-E einer weiteren Schlitzwandfräse im Detail.

Gleich wirkende Elemente sind in allen Figuren durchgängig mit denselben Bezugszeichen gekennzeichnet.

Schematische Ansichten einer erfindungsgemäßen Schlitzwandfräse sind in Fig. 1 bis 4 dargestellt. Die Schlitzwandfräse weist einen Lagerschild 10 auf, an dem beiderseits jeweils eine Achse 19, 19' hervorsteht. An diesen Achsen 19, 19', die koaxial angeordnet sind, ist jeweils ein nur abschnittsweise dargestelltes Fräsrad 20, 20' mit je einer Fräsradnabe 21, 21' drehbar gelagert.

Die Achsen 19 und 19' sind jeweils an Achselementen 18, 18' ausgebildet, die beiderseits des Lagerschildes 10 an diesem angeschraubt sind. Die schalenartigen Achselemente 18, 18' weisen dabei kreisringartige und hülsenartige Abschnitte auf, die stufenartig miteinander verbunden sind. Zum Befestigen der Achselemente 18, 18' am Lagerschild 10 sind in den Achselementen 18, 18' Bohrungen 91 vorgesehen, die mit Bohrungen 92 im Lagerschild 10 korrespondieren.

An seinem oberen Ende weist der Lagerschild 10 einen rohrartig ausgebildeten Antriebsstrang 12 auf. Der Antriebsstrang 12 dient dabei zur Energiezufuhr zum drehenden Antreiben der Fräsräder 20, 20'. An seinem oberen Ende ist der Lagerschild 10 an einem lediglich abschnittsweise dargestellten Fräsrahmen 1 der Schlitzwandfräse befestigt. Im Inneren des Antriebsstranges 12 verläuft eine Antriebswelle 80, die von einem am Fräsrahmen 1 angeordneten Antriebsmotor 2 betrieben wird, und die von diesem ein Drehmoment über ein im Lagerschild 10 angeordnetes Getriebe 25 an die Fräsräder 20, 20' weitergibt. Alternativ kann der Antriebsmotor auch am Lagerschild 10 angeordnet sein, wobei dann durch den Antriebsstrang 12 Hydraulikleitungen zur Energieversorgung des Antriebsmotors laufen können.

Im Folgenden wird die Ausführung der Fräsräder 20, 20', ihre Lagerung sowie die zugehörige Lagerdichtung und Lagerschmierung beispielhaft für das Fräsrad 20 beschrieben. Die entsprechenden Einrichtungen für das Fräsrad 20' sind analog ausgebildet.

Zur Lagerung der Fräsradnabe 21 des Fräsrades 20 an der Achse 19 des Lagerschildes 10 sind zwei nebeneinander angeordnete Lager 31 und 32 vorgesehen, die beispielsweise als Rollenlager ausgeführt sein können. Zur Abdichtung der Lager 31, 32 gegenüber der Umgebung der Schlitzwandfräse, insbesondere gegenüber Stützflüssigkeit in den zu erstellenden Schlitzen, sind zwei als Dichtringe ausgebildete Dichtungselemente 41 und 42 vorgesehen. Das Dichtungselement 41 ist dabei in die Fräsradnabe 21 eingelassen und das Dichtungselement 42 am Lagerschild 10 angeordnet. Die beiden Dichtungselemente 41, 42 sind axial unmittelbar nebeneinander angeordnet und liegen zum Abdichten aneinander an.

Zum Schmieren der beiden Dichtungselemente 41, 42 ist eine Schmiereinrichtung vorgesehen. Wie insbesondere im Ausführungsbeispiel der Fig. 5 zu erkennen ist, weist diese Schmiereinrichtung eine Auslauföffnung 61 für Schmiermittel auf, die oberhalb der beiden Dichtungselemente 41, 42, d.h. seitens des Fräsrahmens 1, am Lagerschild 10 vorgesehen ist. Die Auslauföffnung 61 ist dabei außerhalb eines durch die Dichtungselemente 41, 42 im Inneren der Fräsradnabe 21 gebildeten Dichtraumes vorgesehen.

An die Auslauföffnung 61 schließt sich ein Schmiermittelauslaufkanal 63 an, der etwa achsparallel zur Achse 19 in ein ringartiges Haltelement 44 hinein verläuft, das zur Halterung des Dichtelements 42 dient. Von dort verläuft der Schmiermittelauslaufkanal, weiterhin etwa achsparallel zur Achse 19, in das Achselement 18.

Im Achselement 18 mündet der Schmiermittelauslaufkanal 63 in einen etwa senkrecht zur Achse 19 verlaufenden Kanal 72. Dieser vertikal verlaufende Kanal 72 ist durch eine nach außen mit einem Verschluss 75 verschlossene Bohrung im Achselement 18 gebildet.

Der Kanal 72 mündet seinerseits in einen etwa achsparallel zur Achse 19 verlaufenden Kanal 71 ein. Der horizontal verlaufende Kanal 71 ist dabei sowohl im Achselement 18 als auch im Frässchild 10 vorgesehen. Die Kanäle 71, 72 können zusammen auch als Schmiermittelzwischenkanal 70 bezeichnet werden. Die beiden Kanäle 71, 72 bilden im Inneren des Achselement 18, oberhalb des Getriebes 25, eine stufenförmige Anordnung.

Der Kanal 71 seinerseits mündet wiederum in einen Schmiermittelzuführkanal 53 ein, der sich im inneren des Lagerschildes 10 nach oben erstreckt. Der Schmiermittelzuführkanal 53 verläuft dabei am Antriebsstrang 12 entlang nach oben und schließt dabei mit diesem Antriebsstrang 12 einen Winkel α von 22,5° ein. Am oberen Ende des Antriebsstranges 12 endet der Schmiermittelzuführkanal 53 in einer Schmiermitteleinführöffnung 51, an der beispielsweise ein Schlauchanschluss vorgesehen sein kann. Die Schmiermitteleinführöffnung 51 ist dabei außenseitig an der Schlitzwandfräse, unterhalb des Fräsrahmens 1 am Umfang 9 des Frässchildes 10, d.h. an dessen umlaufender Außenfläche angeordnet.

Die Kanäle 53, 71, 72, 63 dienen der Zufuhr von Schmiermittel an die beiden Dichtungselemente 41, 42. Das Schmiermittel kann dabei im Bereich des Fräsrahmens 1 in die Schmiermitteleinführöffnung 51 eingeführt werden und wird durch die Kanäle 53, 71, 72, 61 zu den Dichtungselementen 41, 42 geleitet. Die Schmiermitteleinführöffnung 51 ist dabei in einem von den Fräsrädern 20, 20' beabstandeten Bereich oben am Frässchild 10 vorgesehen, so dass die Fräsräder 20, 20' zur Schmiermittelzufuhr nicht demontiert werden müssen.

Das Fräsrad 20 der Fig. 5 weist einen zylindermantelartigen Mantelabschnitt 28 auf, an dem umfangsseitig Fräs- und Mischzähne 29 zum Abarbeiten und Durchmischen von anstehendem Bodenmaterial angeordnet sind. Der Mantelabschnitt 28 verläuft koaxial zur Fräsradnabe 19 und deckt die Dichtungselemente 41, 42 zur Umgebung der Schlitzwandfräse hin radial ab. Das Fräsrad 20' ist in analoger Weise ausgebildet.

## Patentansprüche

1. Schlitzwandfräse mit
- einem Fräsrahmen (1),
- mindestens einem Lagerschild (10), der am Fräsrahmen (1) angeordnet ist,
- mindestens einer am Lagerschild (10) angeordneten Achse (19, 19'),
- mindestens einem Fräsrad (20, 20') mit einer Fräsradnabe (21, 21'), welche über mindestens ein Lager (31, 32) drehbar an der Achse (19, 19') gelagert ist,
- einer Antriebseinrichtung zum drehenden Antreiben des mindestens einen Fräsrades (20, 20'),
- einem oben am Lagerschild (10) angeordneten Antriebsstrang (12) und
- mindestens einem zwischen dem Lagerschild (10) und dem Fräsrad (20, 20') angeordneten Dichtungselement (41, 42) zum Abdichten des Lagers (31, 32) gegenüber der Umgebung der Schlitzwandfräse,
**dadurch gekennzeichnet,**
- **dass** mindestens eine Schmiereinrichtung zum Zuführen von Schmiermittel an das Dichtungselement (41, 42) vorgesehen ist,
- **dass** die Schmiereinrichtung eine Schmiermitteleinführöffnung (51) aufweist, die oberhalb des Fräsrades (20, 20') angeordnet ist, und
- **dass** die Schmiereinrichtung zumindest einen Schmiermittelzuführkanal (53) aufweist, an dem endseitig die Schmiermitteleinführöffnung (51) angeordnet ist, wobei der Schmiermittelzuführkanal (53) zumindest abschnittsweise entlang des Antriebsstranges (12) im Lagerschild (10) verläuft.

2. Schlitzwandfräse nach Anspruch 1,
**dadurch gekennzeichnet,**
**dass** der Schmiermittelzuführkanal (53) einen spitzen Winkel (α) mit dem Antriebsstrang (12) einschließt.

3. Schlitzwandfräse nach einem der Ansprüche 1 oder 2,
**dadurch gekennzeichnet,**
**dass** die Schmiermitteleinführöffnung am Umfang (9) des Lagerschildes, unterhalb einer Stirnseite des Fräsrahmens (1), angeordnet ist.

4. Schlitzwandfräse nach einem der Ansprüche 1 oder 3,
**dadurch gekennzeichnet,**
**dass** die Schmiereinrichtung zumindest einen bevorzugt zumindest annähernd parallel zur Achse (19, 19') verlaufenden Schmiermittelauslaufkanal (63) aufweist, an dem endseitig und insbesondere oberhalb des Dichtungselementes (41, 42) eine Auslauföffnung (61) für das Schmiermittel vorgesehen ist.

5. Schlitzwandfräse nach Anspruch 4,
**dadurch gekennzeichnet,**
**dass** zwischen dem Schmiermittelzuführkanal (53) und dem Schmiermittelauslaufkanal (63) ein stufenartig ausgebildeter Schmiermittelzwischenkanal (70) angeordnet ist.

6. Schlitzwandfräse nach einem der Ansprüche 1 bis 5,
**dadurch gekennzeichnet,**
**dass** das Dichtungselement (41, 42) zwischen dem Lagerschild (10) und der Fräsradnabe (21, 21') angeordnet ist.

7. Schlitzwandfräse nach einem der Ansprüche 1 bis 6,
**dadurch gekennzeichnet,**
**dass** das Dichtungselement (41, 42) mindestens einen Dichtring aufweist, der bevorzugt koaxial zur Achse (19, 19') angeordnet ist.

8. Schlitzwandfräse nach einem der Ansprüche 1 bis 7,
dadurch **gekennzeichne**t,
dass das Dichtungselement (41, 42) zumindest zwei, insbesondere stirnseitig gegenüberliegende, Dichtringe aufweist, von denen einer am Fräsrad (20, 20') und der andere am Lagerschild (10) angeordnet ist.

9. Schlitzwandfräse nach einem der Ansprüche 1 bis 8,
**dadurch gekennzeichnet,**
**dass** beidseits des Lagerschildes (10) jeweils ein Fräsrad (20, 20'), insbesondere koaxial, vorgesehen ist, wobei jedes Fräsrad (20, 20') eine eigene Schmiereinrichtung aufweist.

## Claims

1. Trench wall cutter comprising
- a cutting frame (1),
- at least one bearing shield (10) arranged on the cutting frame (1),
- at least one axis (19, 19') arranged on the bearing shield (10),
- at least one cutting wheel (20, 20') having a cutting wheel hub (21, 21'), which is supported on the axis (19, 19') in a rotatable manner by means of at least one bearing (31, 32),
- a driving device to drive the at least one cutting wheel (20, 20') in a rotating manner,
- a drive train (12) arranged at the top of the bearing shield (10) and
- at least one sealing member (41, 42) arranged between the bearing shield (10) and the cutting wheel (20, 20') to seal the bearing (31, 32) against the area surrounding the trench wall cutter,
**characterized in that**
- at least one lubricating device is provided for feeding lubricant to the sealing member (41, 42), and
- **in that** the lubricating device has a lubricant inlet port (51) arranged above the cutting wheel (20, 20'), and
- **in that** the lubricating device has at least one lubricant feeding channel (53), at whose end the lubricant inlet port (51) is arranged, the lubricant feeding channel (53) extending at least in portions along the drive train (12) in the bearing shield (10).

2. Trench wall cutter according to claim 1,
**characterized in that**
the lubricant feeding channel (53) includes an acute angle (α) with the drive train (12).

3. Trench wall cutter according to claim 1 or 2,
**characterized in that**
the lubricant inlet port is arranged at the circumference (9) of the bearing shield, below a front face of the cutting frame (1).

4. Trench wall cutter according to claim 1 or 3,
**characterized in that**
the lubricating device has at least one lubricant outlet channel (63), which preferably extends at least approximately parallel to the axis (19, 19') and at whose end an outlet port (61) for the lubricant is provided in particular above the sealing member (41, 42).

5. Trench wall cutter according to claim 4,
**characterized in that**
between the lubricant feeding channel (53) and the lubricant outlet channel (63) a step-shaped lubricant intermediate channel (70) is arranged.

6. Trench wall cutter according to any one of claims 1 to 5,
**characterized in that**
the sealing member (41, 42) is arranged between the bearing shield (10) and the cutting wheel hub (21, 21').

7. Trench wall cutter according to any one of claims 1 to 6,
**characterized in that**
the sealing member (41, 42) has at least one sealing ring, which is preferably arranged coaxially to the axis (19, 19').

8. Trench wall cutter according to any one of claims 1 to 7,
**characterized in that**
the sealing member (41, 42) has at least two sealing rings, in particular disposed opposite each other at the front face, one of which is arranged on the cutting wheel (20, 20') and the other is arranged on the bearing shield (10).

9. Trench wall cutter according to any one of claims 1 to 8,
**characterized in that**
on both sides of the bearing shield (10) a cutting wheel (20, 20') is each provided in particular in a coaxial manner, with each cutting wheel (20, 20') having its own lubricating device.

## Revendications

1. Fraise pour parois moulées, avec
- un châssis de fraise (1),
- au moins un flasque (10), qui est disposé au niveau du châssis de fraise (1),
- au moins un essieu (19, 19') disposé au niveau du flasque (10),
- au moins une roue de fraise (20, 20') pourvue d'un moyeu de roue de fraise (21, 21'), qui est monté de manière à pouvoir tourner au niveau de l'essieu (19, 19') sur au moins un palier (31, 32),
- un dispositif d'entraînement servant à entraîner en rotation la roue de fraise (20, 20') au nombre de au moins une,
- une chaîne cinématique (12) disposée en haut au niveau du flasque (10) et
- au moins un élément d'étanchéité (41, 42) disposé entre le flasque (10) et la roue de fraise (20, 20'), servant à rendre étanche le palier (31, 32) par rapport à l'environnement de la fraise pour parois moulées,
**caractérisée en ce**
- **qu'**au moins un dispositif de lubrification servant à amener du lubrifiant est prévu au niveau de l'élément d'étanchéité (41, 42),
- **que** le dispositif de lubrification présente une ouverture d'introduction de lubrifiant (51), qui est disposée au-dessus de la roue de fraise (20, 20'), et
- **que** le dispositif de lubrification présente au moins un canal d'amenée de lubrifiant (53), au niveau duquel est disposée côté extrémité l'ouverture d'introduction de lubrifiant (51), le canal d'amenée de lubrifiant (53) s'étendant au moins par endroits le long de la chaîne cinématique (12) dans le flasque (10).

2. Fraise pour parois moulées selon la revendication 1,
**caractérisée en ce**
**que** le canal d'amenée de lubrifiant (53) forme un angle aigu (α) avec la chaîne cinématique (12).

3. Fraise pour parois moulées selon l'une quelconque des revendications 1 ou 2,
**caractérisée en ce**
**que** l'ouverture d'introduction de lubrifiant est disposée au niveau de la périphérie (9) du flasque, en dessous d'un côté frontal du châssis de fraise (1).

4. Fraise pour parois moulées selon l'une quelconque des revendications 1 ou 3,
**caractérisée en ce**
**que** le dispositif de lubrification présente au moins un canal d'évacuation de lubrifiant (63) s'étendant de préférence au moins approximativement de manière parallèle par rapport à l'essieu (19, 19'), au niveau duquel est prévue, côté extrémité et en particulier au-dessus de l'élément d'étanchéité (41, 42), une ouverture d'évacuation (61) pour le lubrifiant.

5. Fraise pour parois moulées selon la revendication 4,
**caractérisée en ce**
**qu'**un canal intermédiaire de lubrifiant (70) réalisé de manière étagée est disposé entre le canal d'amenée de lubrifiant (53) et le canal d'évacuation de lubrifiant (63).

6. Fraise pour parois moulées selon l'une quelconque des revendications 1 à 5,
**caractérisée en ce**
**que** l'élément d'étanchéité (41, 42) est disposé entre le flasque (10) et le moyeu de roue de fraise (21, 21').

7. Fraise pour parois moulées selon l'une quelconque des revendications 1 à 6,
**caractérisée en ce**
**que** l'élément d'étanchéité (41, 42) présente au moins une bague d'étanchéité, qui est disposée de préférence de manière coaxiale par rapport à l'essieu (19, 19').

8. Fraise pour parois moulées selon l'une quelconque des revendications 1 à 7,
**caractérisée en ce**
**que** l'élément d'étanchéité (41, 42) présente au moins deux bagues d'étanchéité, en particulier se faisant face côté frontal, dont l'une est disposée au niveau de la roue de fraise (20, 20') et l'autre est disposée au niveau du flasque (10).

9. Fraise pour parois moulées selon l'une quelconque des revendications 1 à 8,
**caractérisée en ce**
**que**, de part et d'autre du flasque (10), respectivement une roue de fraise (20, 20') est prévue, en particulier de manière coaxiale, chaque roue de fraise (20, 20') présentant un dispositif de lubrification propre.
